# FASCICULE DE BREVET EUROPEEN

(11) **EP 3 623 491 B1**
(45) Date de publication et mention de la délivrance du brevet: **01.03.2023**
(21) Numéro de dépôt: 19290028.0
(22) Date de dépôt: 19.04.2019
(51) Int. Cl.: C23C 2/00, C23C 2/40, B66C 1/00

(54) **SYSTÈME D'ARRIMAGE DE PRODUIT DE TYPE TÊTE DE BANDE DANS UN POT DE REVÊTEMENT ET MÉTHODES ASSOCIÉES**
VERANKERUNGSSYSTEM EINES PRODUKTS VOM TYP BANDKOPF IN EINEM BESCHICHTUNGSBEHÄLTER, UND ENTSPRECHENDE METHODEN
SYSTEM FOR SECURING A PRODUCT SUCH AS A TAPE HEAD IN A COATING POT AND ASSOCIATED METHODS

(43) Date de publication de la demande: 18.03.2020
(73) Titulaire: CLECIM SAS, 42600 Savigneux Cedex (FR)
(72) Inventeur: CHARRE, Francis, F-42600 Savigneux (FR); IMBERT, Gaël, F-42600 Savigneux (FR); CHALLAYE, Alain, F-42600 Savigneux (FR)

(56) Documents cités:
- CN-U- 205 772 949
- DE-A1- 4 125 977
- FR-A1- 2 756 504
- JP-A- H06 330 268
- JP-U- H0 665 464

## Description

La présente invention concerne un système d'arrimage de produit de type tête de bande dans un pot de revêtement selon le préambule de la revendication 1.

Usuellement, une installation de revêtement d'un produit de type bande à défilement sous une direction (ou plan) dite longitudinale comprend un pot de revêtement, comprenant un agent de revêtement tel qu'un un métal liquide (zinc ou alliages divers), dans lequel vient plonger la bande afin de ressortir généralement verticale dudit pot revêtu dudit agent.

Actuellement, pour une installation de revêtement telle qu'une ligne de galvanisation récente, un pont de manutention ou pont de levage d'une zone d'équipements immergés (rouleau de fond, rouleaux de guidage de bande,...) dans le pot de revêtement permet d'assurer un levage des dits équipements ainsi que de différents éléments de type équipements aériens au voisinage du pot (unité d'essorage, stabilisateur de bande,...), y compris lorsque la bande est engagée (bande non coupée) au travers de ces équipements ou éléments. Ce type de pont de levage possède généralement un levage déporté qui lui permet de déplacer pour manutentionner les équipements ou éléments selon un axe du pot sans interférer avec la bande présente.

Sur certaines installations, cette manutention peut être réalisée essentiellement lorsque la bande à son entrée ou à sa sortie du pot est coupée afin qu'un opérateur puisse accéder au-dessus du pot de revêtement. Généralement, alors que les équipements sont immergés dans le pot, un opérateur utilise une perche de préhension afin d'aller arrimer une tête de bande provenant soit d'une bande coupée en sortie de pot (par exemple pour un remplacement des équipements ou éléments), soit d'une introduction de nouvelle tête de bande en entrée de pot. Dans ce second cas, la nouvelle tête de bande est solidarisée à une chaine ou/et un filin inoxydable qui plonge dans le pot et que l'opérateur va venir chercher dans le fond du pot à l'aide de sa perche de préhension, puis il va faire usage d'un treuil ou autre moyen de traction pour venir tracter la dite chaine afin d'extraire la tête de bande du pot tout en la faisant passer au travers des équipements ou éléments. Cette manoeuvre très complexe comporte un risque important de souillage des équipements et éléments dans ou au voisinage du pot et souffre d'un un accès difficile et peu sécurisé pour l'opérateur.

Un but de la présente invention, est de proposer un système d'arrimage simple et sécuritaire de produit de type tête de bande dans un pot de revêtement rempli de métal liquide, ledit pot comprenant au moins un premier et un deuxième équipements immergés ou aériens, chacun des dits premier et deuxième équipements étant respectivement disposé de part et d'autre de chacune des faces de bande en défilement vertical dans le pot et à sa sortie du pot. En particulier, ce système d'arrimage devrait aussi permettre à un opérateur deux opérations plus simples et sécurisées, les dites opérations pouvant être décrites sous forme des méthodes suivantes :
- Une méthode d'introduction de tête de bande dans le pot de revêtement au moyen du système d'arrimage ;
- Une méthode de remplacement des équipements immergés ou/et aériens.

Il est ainsi proposé un système d'arrimage de produit métallique de type tête de bande dans un pot de revêtement rempli de métal liquide au travers des caractéristiques de la revendication 1. Enfin, deux méthodes associées au système d'arrimage d'une installation de revêtement sont aussi proposées au travers des caractéristiques de la revendication 12 et 13.

Un ensemble de sous-revendications présente également des aspects avantageux de l'invention.

Des exemples de réalisation et d'application sont fournis à l'aide de figures décrites :
- Figure 1 :: Vue de côté d'une installation de revêtement comprenant un système d'arrimage selon l'invention,
- Figure 2 :: Vue de dessus d'un premier mode de réalisation du système d'arrimage selon l'invention,
- Figure 3 :: Vue de dessus d'un second mode de réalisation du système d'arrimage selon l'invention.

Figure 1 présente une vue de côté d'une installation de revêtement d'un produit métallique de type tête de bande (1, 1') comprenant un système d'arrimage (4, 4', 6) selon l'invention.

L'installation de revêtement.comprend :
- un pot de revêtement (2) rempli de métal liquide disposé entre une zone (5) - ici à gauche du pot - accessible à un opérateur (op1) et latérale à une périphérie supérieure du pot ;
- une zone « machine » (m) dédiée à l'acheminement de la bande dans le pot (ici à droite du pot), par exemple comprenant des moyens de chauffage (f) et une conduite inclinée (s) entre les dits moyens de chauffage et le métal liquide ;
- ledit pot comprend au moins un premier et un deuxième équipements immergés (e1, e2) de guidage vertical de la bande à sa sortie du pot, le premier et le deuxième équipements étant respectivement disposés en contact de chacune des faces de bande. Le premier équipement (e1) à gauche de la bande comprend par exemple une poutre maintenant un premier rouleau immergé de guidage en appui sur la face gauche de la bande. Le deuxième équipement (e2) comprend une poutre maintenant un deuxième rouleau immergé de guidage en appui sur la face droite de la bande, ainsi qu'une poutre maintenant un rouleau de fond immergé et dédié à dévier la bande depuis son entrée inclinée dans le pot vers sa sortie verticale (axe Z) entre les premier et deuxième rouleaux immergés de guidage ;
- un moyen de levage (3) d'au moins un des dits équipements (e1, e2) hors du pot, tel qu'un pont (pont roulant) de levage muni d'un treuil ou palan dédié-à faire monter ou descendre un crochet (3a, 3a') (ou plusieurs crochets non représentés) pouvant être arrimer aux équipements (e1, e2) afin en particulier de les extraire du pot pour leur manutention. Le moyen de levage peut être commandé par un opérateur (op2) depuis la zone (5) dédiée aux opérateurs.

D'autres éléments tels que des équipements de type aériens en sortie de bande du pot comme une unité d'essorage, un stabilisateur de bande, etc. et disposés de part et d'autre des faces de bande sortante au voisinage du pot comme les premier et deuxième équipements immergés n'ont pas été représentés sur la figure 1 pour des raisons de clarté. Ils sont toutefois compris et du moins interprétables comme parties intégrantes des dits premier et deuxième équipements de tout type (dont immergés) dans la suite de la description, s'ils n'est pas spécifié qu'ils sont aériens au voisinage du pot.

La dite installation de revêtement comprend alors un système d'arrimage (4, 4', 6) de produit (1, 1') de type tête de bande dans un pot de revêtement (2) rempli de métal liquide de l'installation de revêtement et comprenant au moins un premier et un deuxième équipements de type immergé (e1, e2) dans le pot et de type aérien en sortie de bande du pot, chacun des dits premier et deuxième équipements des deux types étant respectivement disposé de part et d'autre de chacune des faces de bande en défilement vertical dans le pot et à sa sortie du pot, ledit système comprenant un moyen de levage (3) d'un des dits équipements (e1, e1') hors du pot, et étant caractérisé par un moyen de maintien (4, 4') de la tête de bande au moins au-dessus du pot.

Dans le cas décrit de la figure 1, le système d'arrimage permet avantageusement aux l'opérateurs (op1, op2) deux opérations plus simples et sécurisées, à savoir lorsqu'il s'agit :
- d'introduire une nouvelle tête de bande (1') dans le pot de revêtement au moyen du système d'arrimage ;
- de remplacer ou extraire des équipements immergés ou aériens et de remettre la tête de bande (1) sous son mode de revêtement et de défilement continu dans l'installation.

En effet, figure 1 présente un exemple pour lequel le premier équipement (e1) est extrait du pot par le moyen de levage (3, 3a) pour être déplacé à une position (e1') hors du champ du moyen de maintien (4, 4'). Le dit moyen de levage peut être un pont (roulant) de levage usuellement utilisé pour la manutention des équipements. Le premier équipement est alors provisoirement stocké au-dessus du moyen de maintien ou au sol sur un-côté de parking de l'installation de revêtement. De la sorte, l'opérateur (op1) situé près du pot de zinc sur la zone (5) dédiée aux opérateurs peut venir chercher dans le fond du pot à l'aide de sa perche de préhension la chaine ou filin de la nouvelle tête de bande (1') et la ramener sur ladite zone (5). L'opérateur évite donc d'extraire la tête de bande du pot tout en la faisant passer au travers des premier et deuxième équipements, car l'accès à la tête de bande est libéré de toute entrave et donc ne se fait plus sous un accès difficile entre les équipements immergés et aériens et donc peu sécurisé pour l'opérateur. Cette manoeuvre très complexe est donc évitée et ne comporte aussi plus de risque important de souillage des équipements et autres éléments dans ou au voisinage supérieur du pot.

De plus, une fois la nouvelle tête de bande (1') sortie du pot (via un treuil non représenté), l'opérateur peut encore guider sur un bref trajet ladite tête de bande avec sa perche de préhension vers une position (4') d'arrimage du moyen de maintien disposé au-dessus de la zone (5) dédiée aux opérateurs, à une hauteur facilement accessible pour un homme muni d'une perche de préhension.

Egalement, le système d'arrimage prévoit que le moyen de maintien de la tête de bande comprend un dispositif de déplacement (6) de la tête de bande (1') dans au moins un plan horizontal (axes X, Y) situé au-dessus du pot (2). L'amarre de la tête de bande (1') peut alors être ramenée avantageusement sans obstacle et sans labeur d'un opérateur vers une position (4) d'arrimage du moyen de maintien située au-dessus du pot de manière à l'approcher du deuxième équipement (e2). L'opérateur est donc ici libéré de toute tâche difficile d'accès et à risque au-dessus du pot.

Il en ressort que le moyen de levage est à minima dédié à lever l'équipement le plus proche (e1, e1') d'une zone (5) opérationnelle (accessible à un opérateur) et latérale à une périphérie supérieure du pot.

Idéalement pour précisément centrer la bande (1, 1') sous des positions du moyen de maintien au-dessus de la zone (5) et du pot, il est avantageux que le dispositif de déplacement de la tête de bande impose un déplacement de type bidirectionnel dans le plan (X, Y) situé au-dessus du pot. Préférentiellement, le dit plan est situé à une hauteur de 1m à 5m au-dessus du pot, de sorte qu'il soit accessible facilement pour un homme muni d'une perche de préhension.

Plus généralement, le système d'arrimage selon l'invention permet à un opérateurs les deux opérations décrites sous forme de méthodes opérationnelles suivantes.

D'une part, l'opérateur peut mettre en oeuvre une méthode d'introduction simplifiée et sécurisée d'une tête de bande (1') dans le pot de revêtement (2) et de remise en mode de revêtement continu au moyen du système d'arrimage selon l'invention sous les étapes suivantes :
- évacuation hors du pot d'au moins un (e1') des premier et deuxième équipements (e1, e2) par activation du moyen de levage (3a, 3a') ;
- récupération manuelle de la tête de bande dans le pot par un opérateur (op1) situé dans une zone opérationnelle (5) ;
- arrimage (4') manuel de la tête de bande par un opérateur sur le moyen de maintien (4', 6) ;
- déplacement (4) - toujours par moyen de maintien - de la tête de bande (1) dans au moins un plan horizontal (X, Y) situé au-dessus du pot, en position de mode de défilement ;
- remise dans le pot d'au moins le premier et deuxième équipements précédemment par activation du moyen de levage ;
- déplacement - toujours par moyen de maintien - de la tête de bande au-dessus de la zone opérationnelle ;
- dépôt de la tête de bande au sol sur la zone opérationnelle ;
- mise en place d'un pince-bande (non représenté) en partie supérieure aérienne d'au moins le premier et deuxième équipements ;
- descente d'une queue d'une seconde bande (non représentée) sur la zone opérationnelle ;
- raccordement de la tête de bande avec la queue de la seconde bande afin de générer une bande raccordée ;
- élévation de la bande raccordée ;
- retrait de pince-bande et remise en tension de la bande raccordée.

D'autre part, l'opérateur peut mettre en oeuvre une méthode de remplacement d'au moins un des équipements de type immergés ou aériens disposés de part et d'autre de chacune des faces d'une bande (1) en défilement vertical dans un pot de revêtement (2) et à sa sortie du pot et de remise en mode de revêtement en défilement continu d'une tête de la bande dans le pot de revêtement (2) au moyen du système d'arrimage selon une des revendications précédentes 1-11 sous les étapes suivantes :
- arrêt du défilement de la bande (1) en mode de revêtement ;
- mise en place d'un pince-bande (non représenté) en aval du pot pour bloquer tout mouvement de retour de bande vers le pot ;
- création d'une boucle de bande par descente de bande en aval du pince-bande vers la zone (5) opérationnelle (dédiée aux opérateurs),
- découpe transversale de la bande générant une tête et une queue de bande ;
- remontée de la queue de bande au-dessus du moyen de levage (3) ;
- arrimage (4') de la tête de bande au sol au moyen de maintien ;
- retrait du pince-bande ;
- déplacement (4) - toujours par moyen de maintien - de la tête de bande dans au moins un plan horizontal (x, Y) situé au-dessus du pot en position de mode de défilement ;
- évacuation hors du pot d'au moins l'un des premier et deuxième équipements (e1, e2) par activation du moyen de levage ;
- remise dans le pot d'au moins l'équipement précédemment évacué, par activation du moyen de levage ;
- relevage de la tête de bande par exemple par le moyen de levage (3) ou par un autre moyen similaire ;
- mise en place d'un pince-bande (non représenté) en partie supérieure aérienne des équipements ;
- descente de la tête de bande au-dessus de la zone opérationnelle ;
- dépôt de la tête de bande au sol sur la zone opérationnelle ;
- descente de la queue de bande sur la zone opérationnelle par moyen de levage ;
- raccordement de la tête de bande avec la queue de la bande
- élévation de la bande ;
- retrait du pince-bande et remise en tension de la bande.

Enfin, de façon très avantageuse pour une réalisation simple du système d'arrimage selon l'invention et de sa mise en oeuvre selon les deux méthodes décrites précédemment, le moyen de maintien de la tête de bande comprend un simple bras qui est déplaçable vers une position d'arrêt située au-dessus du pot et alignée avec le plan vertical de la bande, de sorte à garantir une position de bras hors d'un plan de levage vertical d'au moins un des deux équipements au moyen du moyen de levage.

Il est possible de prévoir que lequel le moyen de maintien de la tête de bande soit couplé à un pont de levage existant, mais cette solution reste onéreuse pour une installation neuve.

A cet effet, figure 2 présente une vue de dessus d'un premier mode de réalisation simple du système d'arrimage selon l'invention, en particulier en prévoyant un bras (9, 9') du moyen de maintien (6, 4, 4') de la figure 1 sous la forme d'une potence mobile, en particulier ici rotative. Le dit bras est déplaçable vers une position d'arrêt (9) située au-dessus du pot (2) et alignée avec le plan vertical de la bande (1) en position de mode de défilement, de sorte à garantir une position de bras hors d'un plan de levage vertical d'au moins un des deux équipements (e1, e2 non représentés, voir figure 1) au moyen du moyen de levage.

Le bras est ici de type rotatif dans ledit plan (X, Y) situé àu-dessus du pot, le bras ayant idéalement un profil allongé de section en I ou en Ω. Le point de rotation (8) peut être simplement solidarisé à un mur (7) ou une colonne existante ou construits.

Si la position transversale de la tête de bande (1) en position de mode de défilement (9) et la position de retrait (9') de la tête de bande (1') au-dessus de la zone (5) d'opérateur doivent rester proches d'un même axe longitudinal (X), ledit bras peut être avantageusement muni d'un chariot translateur (10, 10') de la tête de bande ainsi mobile sur une partie du dit bras, le chariot ayant idéalement un roulement par galets autour du profil allongé de section en I ou respectivement dans le profil allongé de section en Q.

Enfin, figure 3 présente une vue de dessus d'un second mode de réalisation simple du système d'arrimage selon l'invention, en particulier en prévoyant un bras (9, 9') du moyen de maintien (6, 4, 4') de la figure 1 sous la forme d'une potence mobile, ici mono-directionnellement. Cette solution de potence mobile a l'avantage de ne plus, si besoin, de prévoir un chariot translateur comme à la figure 2.

Le bras est parallèle à une face de bande et possède une extrémité mobile (11) couplée à un guide longiligne (12) de déplacement du bras entre deux plans définis par une position de mode de défilement (1) et une position de retrait de bande au-dessus de la zone (5) opérationnelle (dédiée aux opérateurs), le bras ayant idéalement un profil allongé de section en I ou Ω. Le guide longiligne peut être simplement solidarisé à un mur (7) ou des colonnes existants ou construits.

Un entrainement des potences mobiles, en particulier de manière escamotable depuis la zone de défilement du pot (2) de bande au moins vers la zone opérationnelle (5), selon figure 2 ou 3, ainsi que la translation du chariot selon figure 2, peuvent être simplement manuels ou munis d'une aide motorisée en fonction des efforts tolérés par un opérateur.

## Revendications

1. Installation de revêtement d'un produit métallique de type tête de bande (1, 1') à défilement comprenant un système d'arrimage de produit (1, 1') de la tête de bande dans un pot de revêtement (2) rempli de métal liquide de ladite installation de revêtement comprenant au moins un premier et un deuxième équipements (e1, e2) de type immergé dans le pot et de type aérien en sortie de bande du pot, chacun des dits premier et deuxième équipements étant respectivement disposé de part et d'autre de chacune des faces de bande en défilement vertical dans le pot et à sa sortie du pot, ledit système d'arrimage comprenant un moyen de levage (3) d'un des dits équipements hors du pot, et étant **caractérisé par** un moyen de maintien (4, 4') de la tête de bande au moins au-dessus du pot.

2. Installation selon revendication 1, pour lequel le moyen de levage comprend un pont de levage.

3. Installation selon revendication 1 ou 2, pour lequel le moyen de levage est dédié à lever l'équipement le plus proche (e1, e1') d'une zone (5) opérationnelle accessible à un opérateur et latérale à une périphérie supérieure du pot.

4. Installation selon une des revendications précédentes, pour lequel le moyen de maintien de la tête de bande est couplé à un pont de levage.

5. Installation selon une des revendications précédentes 1-3, pour lequel le moyen de maintien de la tête de bande comprend un dispositif de déplacement (6) de la tête de bande dans au moins un plan horizontal (X, Y) situé au-dessus du pot.

6. Installation selon revendication 5, pour lequel le dispositif de déplacement de la tête de bande impose un déplacement de type bidirectionnel dans le plan (X, Y) situé au-dessus du pot.

7. Installation selon revendication 4 ou 5, pour lequel le plan est situé à une hauteur de 1m à 5m au-dessus du pot.

8. Installation selon une des revendication 5-7, pour lequel le moyen de maintien de la tête de bande comprend un bras qui est déplaçable vers une position d'arrêt située au-dessus du pot et alignée avec le plan vertical de la bande, de sorte à garantir une position de bras hors d'un plan de levage vertical d'au moins un des deux équipements au moyen du moyen de levage.

9. Installation selon une des revendication 8, pour lequel le bras est de type rotatif dans ledit plan situé au-dessus du pot, le bras ayant idéalement un profil allongé de section en I ou en Q.

10. Installation selon revendication 9, pour lequel ledit bras est muni d'un chariot translateur de la tête de bande ainsi mobile sur une partie du dit bras, le chariot ayant idéalement un roulement par galets autour du profil allongé de section en I ou respectivement dans le profil allongé de section en Q.

11. Installation selon une des revendication 8, pour lequel le bras est parallèle à une face de bande et possède une extrémité mobile (11) couplée à un guide longiligne (12) de déplacement du bras entre deux plans définis par une position de mode de défilement (1) et une position de retrait de bande au-dessus de la zone (5) dédiée aux opérateurs, le bras ayant idéalement un profil allongé de section en I ou Q.

12. Méthode d'introduction d'une tête de bande dans le pot de revêtement (2) et de remise en mode de revêtement continu au moyen du système d'arrimage d'une installation de revêtement selon une des revendications précédentes sous les étapes suivantes :
- évacuation hors du pot d'au moins un des premier et deuxième équipements (e1, e2) par activation du moyen de levage ;
- récupération manuelle de la tête de bande (1') dans le pot par un opérateur situé dans une zone (5) opérationnelle ;
- arrimage manuel (4') de la tête de bande par un opérateur sur le moyen de maintien ;
- déplacement de la tête de bande par moyen de maintien dans au moins un plan horizontal (X, Y) situé au-dessus du pot en position de mode de défilement ;
- remise dans le pot d'au moins le premier et deuxième équipements précédemment par activation du moyen de levage ;
- déplacement de la tête de bande par le moyen de maintien au-dessus de la zone opérationnelle ;
- mise en place d'un pince-bande en partie supérieure aérienne d'au moins le premier et deuxième équipements ;
- dépôt de la tête de bande sur la zone opérationnelle ;
- descente d'une queue d'une seconde bande sur la zone opérationnelle ;
- raccordement de la tête de bande avec la queue de la seconde bande afin de générer une bande raccordée ;
- élévation de la bande raccordée ;
- retrait du pince-bande et remise en tension de la bande raccordée.

13. Méthode de remplacement d'au moins un des équipements disposés de part et d'autre de chacune des faces d'une bande en défilement vertical dans un pot de revêtement (2) et à sa sortie du pot et de remise en mode de revêtement en défilement continu d'une tête de la bande dans le pot au moyen du système d'arrimage d'une installation de revêtement selon une des revendications précédentes 1-11 sous les étapes suivantes :
- arrêt du défilement de la bande (1) en mode de revêtement ;
- mise en place d'un pince-bande en aval du pot pour bloquer tout mouvement de retour de bande vers le pot ;
- création d'une boucle de bande par descente de bande en aval du pince-bande vers la zone (5) opérationnelle,
- découpe transversale de la bande générant une tête et une queue de bande ;
- remontée de la queue de bande au-dessus du moyen de levage (3) ;
- arrimage (4') de la tête de bande au sol au moyen de maintien (4, 4', 6) ;
- retrait du pince-bande ;
- déplacement de la tête de bande dans au moins un plan horizontal (X, Y) situé au-dessus du pot en position de mode de défilement ;
- évacuation hors du pot d'au moins un des équipements (e1, e2) par activation du moyen de levage ;
- remise dans le pot d'au moins l'équipement précédemment évacué par activation du moyen de levage ;
- relevage de la tête de bande par exemple par le moyen de levage (3) ou par un autre moyen similaire;
- mise en place d'un pince-bande en partie supérieure aérienne des équipements ;
- descente de la tête de bande au-dessus de la zone opérationnelle ;
- dépôt de la tête de bande sur la zone opérationnelle ;
- descente de la queue de bande sur la zone opérationnelle par moyen de levage ;
- raccordement de la tête de bande avec la queue de la bande ;
- élévation de la bande;
- retrait du pince-bande et remise en tension de la bande.

## Patentansprüche

1. Anlage zum Beschichten eines Metallprodukts vom Typ Bandkopf (1, 1') im Durchlauf, umfassend ein Produktverankerungssystem (1, 1') des Bandkopfes in einer mit flüssigem Metall gefüllten Beschichtungswanne (2) der Beschichtungsanlage, umfassend mindestens eine erste und eine zweite Einrichtung (e1, e2) vom in die Wanne eingetauchten Typ und vom oberirdischen Typ am Bandauslass der Wanne, wobei jede der ersten und zweiten Einrichtungen jeweils beidseits jeder der in der Wanne vertikal durchlaufenden Bandseiten und an seinem Auslass aus der Wanne angeordnet ist, wobei das Verankerungssystem ein Hebemittel (3) zum Heben einer der Einrichtungen aus der Wanne umfasst und durch ein Haltemittel (4, 4') zum Halten des Bandkopfes mindestens über der Wanne gekennzeichnet ist.

2. Anlage nach Anspruch 1, bei der das Hebemittel einen Brückenkran umfasst.

3. Anlage nach Anspruch 1 oder 2, bei der das Hebemittel dazu bestimmt ist, die Einrichtung (e1, e1') zu heben, die einem Arbeitsbereich (5) nächstgelegen ist, der für einen Arbeiter zugänglich ist, und seitlich zu einem oberen Rand der Wanne ist.

4. Anlage nach einem der vorhergehenden Ansprüche, bei der das Haltemittel zum Halten des Bandkopfes an einen Brückenkran gekoppelt ist.

5. Anlage nach einem der vorhergehenden Ansprüche 1-3, bei der das Haltemittel zum Halten des Bandkopfes eine Verlagerungsvorrichtung (6) zum Verlagern des Bandkopfes in mindestens einer über der Wanne gelegenen horizontalen Ebene (X, Y) umfasst.

6. Anlage nach Anspruch 5, bei der die Verlagerungsvorrichtung zum Verlagern des Bandkopfes eine Verlagerung vom bidirektionalen Typ in der über der Wanne gelegenen Ebene (X, Y) aufprägt.

7. Anlage nach Anspruch 4 oder 5, bei der die Ebene in einer Höhe von 1 m bis 5 m über der Wanne gelegen ist.

8. Anlage nach einem der Ansprüche 5-7, bei der das Haltemittel zum Halten des Bandkopfes einen Arm umfasst, der zu einer Stoppposition hin verlagerbar ist, die über der Wanne gelegen ist und auf die vertikale Ebene des Bandes ausgerichtet ist, so dass eine Armposition außerhalb einer vertikalen Hebeebene mindestens einer der beiden Einrichtungen mittels des Hebemittels garantiert wird.

9. Anlage nach Anspruch 8, bei welcher der Arm vom drehbaren Typ in der über der Wanne gelegenen Ebene ist, wobei der Arm idealerweise ein langgestrecktes Profil mit I- oder Ω-förmigem Querschnitt hat.

10. Anlage nach Anspruch 9, bei welcher der Arm mit einem Verschiebeschlitten des Bandkopfes versehen ist, der somit über einen Teil des Arms beweglich ist, wobei der Schlitten idealerweise ein Rollenlager um das langgestreckte Profil mit I-förmigem Querschnitt beziehungsweise in dem langgestreckten Profil mit Ω-förmigem Querschnitt hat.

11. Anlage nach Anspruch 8, bei welcher der Arm parallel zu einer Bandseite ist und ein bewegliches Ende (11) besitzt, das an eine langgliedrige Führung (12) gekoppelt ist zum Verlagern des Arms zwischen zwei Ebenen, die durch eine Durchlaufmodusposition (1) und eine zurückgezogene Bandposition über dem für die Arbeiter bestimmten Bereich (5) definiert werden, wobei der Arm idealerweise ein langgestrecktes Profil mit I- oder Ω-förmigem Querschnitt hat.

12. Methode zum Einführen eines Bandkopfes in die Beschichtungswanne (2) und zum Zurückversetzen in den kontinuierlichen Beschichtungsmodus mittels des Verankerungssystems einer Beschichtungsanlage nach einem der vorhergehenden Ansprüchen mit den folgenden Schritten:
- Herausführen aus der Wanne mindestens einer der ersten und zweiten Einrichtungen (e1, e2) durch Aktivieren des Hebemittels;
- manuelles Zurückholen des Bandkopfes (1') in der Wanne durch einen Arbeiter, der sich in einem Arbeitsbereich (5) befindet;
- manuelles Verankern (4') des Bandkopfes durch einen Arbeiter an dem Haltemittel;
- Verlagern des Bandkopfes durch das Haltemittel in mindestens einer horizontalen Ebene (X, Y), die in der Durchlaufmodusposition über der Wanne gelegen ist;
- Zurücksetzen in die Wanne mindestens der ersten und zweiten Einrichtungen, zuvor durch Aktivieren des Hebemittels;
- Verlagern des Bandkopfes durch das Haltemittel über dem Arbeitsbereich;
- Anbringen einer Bandklemme im oberen oberirdischen Teil mindestens der ersten und zweiten Einrichtungen;
- Absetzen des Bandkopfes auf dem Arbeitsbereich;
- Absenken eines Endes eines zweiten Bandes auf den Arbeitsbereich;
- Verbinden des Bandkopfes mit dem Ende des zweiten Bandes, um ein verbundenes Band zu erzeugen;
- Anheben des verbundenen Bandes;
- Entfernen der Bandklemme und erneutes Spannen des verbundenen Bandes.

13. Methode zum Ersetzen mindestens einer der Einrichtungen, die beidseits jeder der Seiten eines vertikal in einer Beschichtungswanne (2) durchlaufenden Bandes und an seinem Auslass aus der Wanne angeordnet sind, und zum Zurückversetzen in den Beschichtungsmodus mit kontinuierlichem Durchlauf eines Bandkopfes in der Wanne mittels des Verankerungssystems einer Beschichtungsanlage nach einem der vorhergehenden Ansprüche 1-11 mit den folgenden Schritten:
- Stoppen des Durchlaufens des Bandes (1) im Beschichtungsmodus;
- Anbringen einer Bandklemme stromab der Wanne, um jede Bandrücklaufbewegung zur Wanne hin zu blockieren;
- Schaffen einer Bandschlaufe durch Absenken von Band stromab der Bandklemme zum Arbeitsbereich (5) hin,
- Querschneiden des Bandes, erzeugend einen Bandkopf und ein Bandende;
- Wiederanheben des Bandendes über das Hebemittel (3);
- Verankern (4') des Bandkopfes am Boden am Haltemittel (4, 4', 6) ;
- Entfernen der Bandklemme;
- Verlagern des Bandkopfes in mindestens einer horizontalen Ebene (X, Y), die in der Durchlaufmodusposition über der Wanne gelegen ist;
- Herausführen aus der Wanne mindestens einer der Einrichtungen (e1, e2) durch Aktivieren des Hebemittels;
- Zurücksetzen in die Wanne mindestens der Einrichtung, die zuvor durch Aktivieren des Hebemittels herausgeführt wurde;
- Wiederanheben des Bandkopfes beispielsweise durch das Hebemittel (3) oder durch ein anderes ähnliches Mittel;
- Anbringen einer Bandklemme im oberen oberirdischen Teil der Einrichtungen;
- Absenken des Bandkopfes über dem Arbeitsbereich;
- Absetzen des Bandkopfes auf dem Arbeitsbereich;
- Absenken des Bandendes auf den Arbeitsbereich durch das Hebemittel;
- Verbinden des Bandkopfes mit dem Ende des Bandes;
- Anheben des Bandes;
- Entfernen der Bandklemme und erneutes Spannen des Bandes.

## Claims

1. Installation for coating a metal product in the form of a head of a strip (1, 1') moving along, comprising a system for securing product (1, 1') of the head of the strip in a coating pot (2) filled with liquid metal of the said coating installation, comprising at least a first and a second apparatus (e1, e2) of the type that is immersed in the pot and of the type that is in the air at the outlet of the strip from the pot, each of the said first and second apparatuses being respectively disposed on either side of each of the faces of the strip moving along vertically in the pot and at the outlet of the strip from the pot, the said securing system comprising a lifting means (3) for lifting one of the said apparatuses out of the pot, and being **characterized by** a holding means (4, 4') for holding the head of the strip at least above the pot.

2. Installation according to Claim 1, wherein the lifting means comprises a bridge crane.

3. Installation according to Claim 1 or 2, wherein the lifting means is dedicated to lifting the closest apparatus (e1, e1') to an operational zone (5) that is accessible by an operator and to the side of an upper periphery of the pot.

4. Installation according to one of the preceding claims, wherein the means for holding the head of the strip is coupled to a bridge crane.

5. Installation according to one of the preceding Claims 1-3, wherein the means for holding the head of the strip comprises a movement device (6) for moving the head of the strip in at least one horizontal plane (X, Y) located above the pot.

6. Installation according to Claim 5, wherein the device for moving the head of the strip imposes a bidirectional-type movement in the plane (X, Y) located above the pot.

7. Installation according to Claim 4 or 5, wherein the plane is located at a height of 1 m to 5 m above the pot.

8. Installation according to one of Claims 5-7, wherein the means for holding the head of the strip comprises an arm which is movable towards a stop position located above the pot and aligned with the vertical plane of the strip, so as to ensure an arm position that is not in a vertical lifting plane in which at least one of the two apparatuses is lifted by the lifting means.

9. Installation according to Claim 8, wherein the arm is able to rotate in the said plane located above the pot, the arm ideally having a cross-sectionally I-shaped or Ω-shaped elongate profile.

10. Installation according to Claim 9, wherein the said arm is equipped with a carriage for translationally moving the head of the strip, which is thereby movable on part of the said arm, the carriage ideally having a track for rollers around the cross-sectionally I-shaped elongate profile or in the cross-sectionally Ω-shaped elongate profile, respectively.

11. Installation according to Claim 8, wherein the arm is parallel to a face of the strip and has a movable end (11) coupled to a longilinear guide (12) for moving the arm between two planes defined by a position in a mode for moving along (1) and a position for withdrawing the strip above the zone (5) dedicated to the operators, the arm ideally having a cross-sectionally I-shaped or Ω-shaped elongate profile.

12. Method for introducing a head of a strip into the coating pot (2) and for resetting a continuous coating mode by means of the securing system of a coating installation according to one of the preceding claims, said method having the following steps:
- removing from the pot at least one of the first and second apparatuses (e1, e2) by activating the lifting means;
- having an operator located in an operational zone (5) manually retrieve the head of the strip (1') in the pot;
- having an operator manually secure (4') the head of the strip to the holding means;
- moving the head of the strip by way of the holding means in at least one horizontal plane (X, Y) located above the pot in the moving-along mode position;
- returning to the pot at least the first and the second apparatuses previously by activating the lifting means;
- moving the head of the strip by way of the holding means above the operational zone;
- installing a strip gripper in the upper part, in the air, of at least the first and second apparatuses;
- depositing the head of the strip in the operational zone;
- lowering a tail of a second strip into the operational zone;
- attaching the head of the strip to the tail of the second strip in order to create an attached strip;
- raising the attached strip;
- withdrawing the strip gripper and retensioning the attached strip.

13. Method for replacing at least one of the apparatuses disposed on either side of each of the faces of a strip vertically moving along in a coating pot (2) and at the outlet of the strip from the pot and for resetting the continuously moving-along coating mode of a head of the strip in the pot by means of the securing system of a coating installation according to one of the preceding Claims 1-11, said method having the following steps:
- stopping the moving-along of the strip (1) in coating mode;
- installing a strip gripper downstream of the pot to prevent any return movement of the strip towards the pot;
- creating a loop of the strip by lowering the strip downstream of the strip gripper towards the operational zone (5) ;
- transversely cutting the strip, generating a head and a tail of the strip;
- raising the tail of the strip above the lifting means (3);
- securing (4') the head of the strip on the ground to the holding means (4, 4', 6);
- withdrawing the strip gripper;
- moving the head of the strip in at least one horizontal plane (X, Y) located above the pot in the moving-along mode position;
- removing from the pot at least one of the apparatuses (e1, e2) by activating the lifting means;
- returning to the pot at least the apparatus previously removed, by activating the lifting means;
- relifting the head of the strip, for example by way of the lifting means (3) or by way of another similar means;
- installing a strip gripper in the upper part, in the air, of the apparatuses;
- lowering the head of the strip above the operational zone;
- depositing the head of the strip in the operational zone;
- lowering the tail of the strip into the operational zone by way of the lifting means;
- attaching the head of the strip to the tail of the strip;
- raising the strip;
- withdrawing the strip gripper and retensioning the strip.
